# FASCICULE DE BREVET EUROPEEN

(11) **EP 3 283 926 B1**
(45) Date de publication et mention de la délivrance du brevet: **26.06.2024**
(21) Numéro de dépôt: 16714904.6
(22) Date de dépôt: 07.04.2016
(51) Int. Cl.: G04B 31/02

(54) **ANTICHOC MAGNÉTIQUE POUR ARBRE D'HORLOGERIE**
MAGNETISCHE STOSSDÄMPFUNG FÜR WELLE EINES UHRWERKS
MAGNETIC SHOCK-ABSORBER FOR TIMEPIECE ARBOUR

(30) Priorité: 16.04.2015 EP 15163809
(43) Date de publication de la demande: 21.02.2018
(73) Titulaire: Montres Breguet S.A., 1344 L'Abbaye (CH)
(72) Inventeur: ROCHAT, Jean-Philippe, 1346 Les Bioux (CH); LÉGERET, Benoît, CH-1024 Ecublens (CH); SARCHI, Davide, CH-8008 Zürich (CH); KARAPATIS, Polychronis Nakis, 1324 Premier (CH)
(74) Mandataire: ICB SA
(86) Numéro de dépôt international: PCT/EP2016/057582
(87) Numéro de publication internationale: WO 2016/166006

(56) Documents cités:
- EP-A1- 2 450 758
- EP-A1- 2 450 759
- WO-A1-2011/095646
- WO-A2-2014/117891
- DE-A1- 10 062 065
- FR-A- 1 314 364
- JP-A- S5 659 027

## Description

### Domaine de l'invention

L'invention concerne un sous-ensemble horloger pour montre, comportant une structure principale et un arbre mobile en pivotement autour d'un axe de pivotement dans au moins un logement de ladite structure principale, ledit arbre comportant au moins une surface dans un matériau aimanté ou ferromagnétique, ou respectivement dans un matériau électrisé ou conducteur électrostatique, et ladite structure principale comportant au moins une masse polaire agencée pour créer, à proximité d'au moins une dite surface, un champ magnétique, ou respectivement un champ électrostatique, pour un maintien axial et radial dudit arbre.

L'invention concerne encore un mouvement comportant au moins un tel sous-ensemble.

L'invention concerne encore une montre comportant au moins un tel sous-ensemble.

L'invention concerne le domaine des mouvements de montres comportant des composants mécaniques en pivotement.

### Arrière-plan de l'invention

En horlogerie, et plus particulièrement pour les montres, on utilise généralement une technologie mécanique pour le maintien d'un composant, en particulier d'un arbre, dans une position particulière. Il peut s'agir d'une tenue en butée grâce à un système élastique, notamment lorsqu'une certaine liberté de mouvement est nécessaire pour le cas d'un choc. Par exemple, un ressort maintient un arbre en butée.

Le maintien par un ressort en pré-contrainte n'est pas stable dans le temps: un tel ressort, qui doit travailler avec des variations de contraintes dues aux chocs subis par la montre, est soumis à la fatigue et à l'usure, de même que chaque composant qui est soumis à des efforts de percussion en butée.

De plus, la fabrication d'un tel ressort est difficilement reproductible. Le jeu des tolérances peut, encore, provoquer une grande dispersion quant à la valeur de l'effort de pré-contrainte. De ce fait, les performances ne sont pas stables dans le temps, et l'effet antichoc se dégrade également au cours de la vie de la montre.

En somme, les principaux problèmes rencontrés sur les systèmes de maintien élastique mécaniques sont l'usure des composants engendrée par les contraintes mécaniques répétées, et la nécessité de réalisations avec des tolérances serrées, et donc coûteuses.

Il reste donc difficile d'assurer le maintien axial d'un arbre d'horlogerie, avec un mécanisme antichoc inaltérable.

La demande EP 2450 758 au nom de MONTRES BREGUET SA décrit un procédé d'orientation d'un composant horloger en matériau perméable magnétiquement ou magnétique comportant deux extrémités, où on crée de part et d'autre de ces extrémités deux champs magnétiques attirant chacun le composant sur une masse polaire, avec un déséquilibre d'intensité des champs magnétiques autour du composant pour créer un différentiel de forces sur ce dernier et plaquer une des extrémités sur une surface de contact d'une des masses, et maintenir l'autre extrémité à distance de l'autre masse polaire. Cette demande décrit aussi une variante électrostatique sur le même principe. La demande concerne encore un pivot magnétique (ou une variante électrostatique) comportant un tel composant horloger, comportant un dispositif de guidage avec, à une distance d'entrefer supérieure à l'entraxe des extrémités, des surfaces de deux masses polaires agencées pour être attirée chacune par un champ magnétique émis par une des extrémités, ou pour générer chacune un champ magnétique attirant une des extrémités, de façon à ce que les forces magnétiques exercées aux deux extrémités soient d'intensité différente, pour attirer une des extrémités en contact avec une seule des surfaces polaires.

La demande EP 2450 759 au nom de MONTRES BREGUET SA décrit un dispositif antichoc magnétique (ou électrostatique) pour la protection d'un composant horloger monté en pivot entre une première et une deuxième extrémités. Il comporte, de part et d'autre de ces extrémités, d'une part des moyens de guidage en pivotement ou des moyens d'attraction de la première extrémité maintenue en appui sur une première masse polaire, et d'autre part, au voisinage d'une deuxième masse polaire des moyens de guidage en pivotement de la deuxième extrémité ou des moyens d'attraction de la deuxième extrémité vers la deuxième masse polaire, et les moyens de guidage en pivotement ou moyens d'attraction de la première extrémité d'une part, et les moyens de guidage en pivotement ou moyens d'attraction de la deuxième extrémité d'autre part, sont mobiles le long d'une direction donnée entre des butées.

Le document FR1314364 au nom de HELD décrit une combinaison d'aimants pour suspension magnétique de pivots d'horlogerie sans contact, avec la combinaison d'un aimant annulaire en disque percé de part en part au centre. Dans une première variante cet aimant est aimanté radialement, avec un pôle sur les génératrices intérieures du trou, l'autre pôle sur les génératrices extérieures. Dans une deuxième variante cet aimant est aimanté axialement, les deux plages polaires étant réparties sur les deux surfaces planes circulaires du disque, l'axe de l'équipage mobile magnétiquement maintenu et guidé passant par le centre du trou de l'aimant annulaire, cet axe étant constitué par un tube à paroi mince non magnétique contenant un matériau hyper-coercitif, aimanté d'un seul tenant avec deux pôles de nom contraire aux deux extrémités, ou en deux segments séparés par un intervalle, les extrémités en regard des deux segments logés dans le tube protecteur ayant des pôles de même nom, en montage avec disque-aimant fixe, à axes polaires radiaux et des pôles de nom contraire en montage avec disque aimanté axialement, l'intervalle séparant les deux segments formant l'âme de l'axe tubulaire étant du même ordre que l'épaisseur du disque considéré et placé à l'intérieur du trou central de ce dernier, de telle sorte que les extrémités terminales de l'aimant filiforme axial dépassent légèrement à l'intérieur du trou, les deux surfaces planes, circulaires délimitant la hauteur du cylindre ou disque aimanté.

### Résumé de l'invention

L'invention se propose de définir une architecture de maintien en position d'un arbre d'horlogerie, qui soit apte à assurer un effet antichoc stable dans le temps, et qui soit reproductible.

A cet effet, l'invention concerne un sous-ensemble horloger pour montre selon la revendication 1.

L'invention concerne encore un mouvement comportant au moins un tel sous-ensemble.

L'invention concerne encore une montre comportant au moins un tel sous-ensemble.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en perspective, un sous-ensemble d'horlogerie compatible avec l'invention comportant un arbre qui est maintenu radialement, par attraction ou répulsion magnétique, dans un premier alésage, par une première masse polaire formant un secteur sensiblement tubulaire, l'axe de cet arbre est maintenu selon un axe de pivotement correspondant sensiblement à l'axe du premier alésage; cet arbre est maintenu axialement par une deuxième masse polaire frontale, dans une chambre ici définie par un deuxième alésage que comporte une douille de limitation sensiblement tubulaire; ce sous-ensemble est représenté sans ses butées de positionnement éventuelles ;
- la figure 2 représente, de façon schématisée et en coupe, le sous-ensemble de la figure 1 ;
- la figure 3 représente, de façon schématisée et en vue de dessus, le sous-ensemble de la figure 1 ;
- les figures 4 et 5 représentent, respectivement en coupe et en vue de dessus, un autre sous-ensemble similaire, où la première masse polaire est de révolution autour de l'arbre ;
- la figure 6 représente, de façon schématisée et en coupe, un sous-ensemble d'habillage ou de mouvement compatible avec l'invention, dans une première variante qui comporte un guidage mécanique radial, et au moins un aimant qui assure la tenue axiale d'un arbre selon une direction axiale; ce sous-ensemble comporte une structure avec une aile inférieure comportant un aimant au fond d'un logement ; ce logement reçoit un arbre, qui est soumis à un effort d'attraction magnétique selon une direction de champ parallèle à la direction axiale; la structure comporte une aile supérieure, limitant le débattement de l'insert et formant une butée de sécurité au-dessus de l'arbre;
- la figure 7 représente, de façon similaire à la figure 1, une configuration inverse, où la butée de sécurité est en-dessous de l'arbre, et où une surface tribologique est introduite sur la butée;
- la figure 8 représente, de façon schématisée et en coupe, un aimant et une pièce magnétique en attraction, constituant une structure et un arbre comportant chacun, au niveau de leurs surfaces de contact respectives, une couche tribologique ou anti-usure ;
- la figure 9 représente, de façon schématisée et en coupe, une structure avec un logement aimanté recevant un aimant en forme de clou à tête, qui vient plaquer une entretoise faisant partie d'un arbre et qui est maintenue prisonnière et plaquée sur la structure par cet aimant, pincée entre la tête de l'aimant et l'élément fixe ;
- la figure 10 représente, de façon schématisée, partielle et en coupe le long de son axe, un arbre comportant plusieurs aimants, dont la polarité est schématisée par un hachurage ou bien par un croisillonnage, et qui est mobile entre d'autres aimants fixes que comporte une structure dans laquelle cet arbre est mobile;
- la figure 11 représente une autre configuration d'arbre porteur d'aimants entre d'autres aimants fixes de la structure;
- la figure 12 représente, de façon schématisée, partielle et en coupe, une structure en forme de ligne fixe selon une direction z, comportant une alternance de parties, d'une part paramagnétiques ou ferromagnétiques, et d'autre part diamagnétiques, schématisées respectivement par un hachurage et par un croisillonnage, le long de laquelle structure, qui est fixée, est alignable un arbre cylindrique comportant un aimant permanent, non représenté;
- la figure 13 représente, de façon schématisée et en vue de face, une montre comportant un mouvement qui comporte un tel sous-ensemble ;
- les figures 14A à 14D représentent, de façon schématisée, partielle et en coupe passant par l'axe de pivotement de son arbre, un sous-ensemble d'horlogerie comportant un arbre mobile en pivotement dans une structure, où l'arbre génère un champ axial à une extrémité inférieure, et un champ sensiblement conique autour de l'axe de pivotement avec une première intensité selon la direction de l'axe de pivotement, et où la structure dans laquelle est mobile l'arbre comporte une succession de zones générant des champs de type conique, tendant à s'opposer, aux champs générés par l'arbre, et qui ont, depuis une position de service de l'arbre illustrée à la figure 14A, des intensités croissantes au fur et à mesure du rapprochement de la partie inférieure de la course de l'arbre ; chacune de ces zones de champ de la structure constitue un cran virtuel, qui freine l'arbre dans sa course descendante :
- la figure 14B montre le sous-ensemble de la figure 14A après un choc ou une forte accélération, l'arbre entamant une course vers une fin de course inférieure non représentée, et dans une position où cet arbre vient de franchir une première barrière de champ symbolisée par des flèches simples, sensiblement symétrique et opposée au champ conique que comporte l'arbre lui-même, et où l'arbre arrive sur une deuxième barrière de champ, d'intensité axiale supérieure à celle de la première barrière, et symbolisée par des flèches doubles,
- la figure 14C montre le même sous-ensemble dans le cas où l'énergie cinétique imprimée à l'arbre est importante et lui permet de franchir cette deuxième barrière de champ, et où l'arbre arrive sur une troisième barrière de champ, d'intensité axiale supérieure à celle de la deuxième barrière, et symbolisée par des flèches triple, et qui, dans cet exemple, suffit à stopper la course axiale de cet arbre,
- la figure 14D montre la remontée ultérieure de l'arbre vers sa position de service de la figure 14A sous l'action des champs répulsifs auxquels il est soumis ;
- les figures 15A à 15D illustrent, de la même façon que les figures 14A à 14D, un agencement analogue, mais où l'arbre ne génère qu'un champ axial d'extrémité, et où la troisième barrière conique à l'extrémité inférieur de la course est remplacée par une barrière de champ axial d'intensité similaire, et une séquence de descente et de remontée de l'arbre sur son axe qui est similaire à celle de la figure 14 ;
- la figure 16 illustre une structure comportant un logement dans lequel est mobile un arbre, avec en extrémités inférieure et supérieure de l'arbre et du logement un agencement symétrique correspondant à la variante de la figure 15 ;
- la figure 16A illustre, de façon similaire à la figure 16, une variante où les champs génèrent des efforts d'attraction au lieu d'efforts de répulsion ;
- la figure 16B illustre, de façon similaire à la figure 16, une variante où les champs radiaux génèrent des efforts d'attraction au lieu d'efforts de répulsion, tandis que les champs axiaux de la structure génèrent des efforts de répulsion;
- la figure 17 illustre, en perspective en vue 17A et en vue de dessus en vue 17B, un sous-ensemble selon la figure 16, comportant une découpe latérale parallèle à l'axe de pivotement de l'arbre et permettant son insertion et son extraction ;
- la figure 18A est une vue schématisée en perspective d'un mécanisme exploitant le système de la figure 12, avec un arbre possédant en partie médiane un aimant permanent en foncé mis à proximité de la structure en forme de ligne, ici sous forme de coque concave avec une alternance de zones diamagnétiques et paramagnétiques/ferromagnétiques; la figure 18B est une coupe de l'ensemble de la figure 18A, et la figure 18C illustre les polarités engendrées par la présence de l'aimant permanent, fixé sur l'arbre, et par les propriétés magnétiques des zones sur la coque; l'arbre muni d'un aimant permanent subit alors une force similaire aux versions des figures 10 à 12, mais engendrée par des zones diamagnétiques et paramagnétiques/ferromagnétiques;
- les figures 19A et 19B sont similaires aux figures 18B et 18C, mais pour un système exploitant un maintien en contact mécanique, la partie représentée en croisillons étant fixe;
- la figure 20 est une courbe avec en ordonnée la force magnétique exercée entre deux aimants cylindriques de même puissance et diamètre, en fonction du ratio de leurs hauteurs relatives en abscisse, la valeur 0.5 correspondant au cas où ils sont de même hauteur ;
- la figure 21 est une courbe avec en ordonnée la force magnétique exercée entre un aimant et une pièce ferromagnétique cylindriques de même diamètre, en fonction du ratio de leurs hauteurs relatives en abscisse, la valeur 0.25 correspondant à une pièce ferromagnétique trois fois plus petite que l'aimant;
- la figure 22 représente, de façon schématisée, partielle et en coupe, un mouvement d'horlogerie comportant un sous-ensemble compatible avec l'invention, avec un arbre attiré axialement par une masse polaire, et dont l'extrémité est en frottement sur la partie frontale de celle-ci.

### Description détaillée des modes de réalisation préférés

Les effets des contraintes mécaniques dans un composant dépendent d'une grande quantité de paramètres dont la plage de tolérances est souvent large. Les conséquences des frottements et de l'usure sont tout particulièrement difficiles à maîtriser, car ils dépendent fortement des états de surface et des propriétés physiques des matériaux utilisés.

Ces propriétés dépendent elles-mêmes des alliages utilisés et des procédés mis en oeuvre, en particulier de traitements thermiques, de surface, et d'implantation ionique. Le cumul des tolérances propres aux différents paramètres des procédés et des matériaux empêche de connaître et de maîtriser précisément ces propriétés physiques. Et la reproductibilité n'est de ce fait pas assurée, en raison de ces tolérances. Ou alors la réduction des plages de tolérances, qui permet d'obtenir une meilleure reproductibilité des phénomènes, entraîne des coûts trop élevés pour une fabrication de série.

La théorie régissant les interactions magnétiques est, quant à elle, pleinement décrite par les équations de Maxwell, et les inconnues qui subsistent proviennent des matériaux magnétiques utilisés, qui sont de mieux en mieux maîtrisés, et de la difficulté à résoudre ces équations analytiquement et numériquement avec les approximations les plus réduites possible. Néanmoins, d'un point de vue macroscopique ces imprécisions sont suffisamment faibles pour rendre les systèmes magnétiques intrinsèquement fiables.

L'invention propose un maintien d'arbre d'horlogerie, de type antichoc, de façon inaltérable, sous l'effet d'un champ magnétique et/ou électrostatique.

Elle est plus particulièrement décrite avec des exemples, non limitatifs, d'une application magnétique. L'invention peut aussi être mise en oeuvre avec l'emploi de champs électrostatiques, notamment grâce à l'utilisation d'électrets. Ou encore en combinant des champs magnétiques et des champs électrostatiques.

On entend ici par « arbre » tout composant d'horlogerie agencé pour pivoter autour d'un axe de pivotement théorique. L'invention est décrite ci-après essentiellement pour les parties arbrées d'un tel composant, ou mobile, ou similaire. Par exemple, dans le cas d'un balancier on s'intéressera plus particulièrement aux extrémités de la partie arbrée de ce balancier. L'invention est illustrée de façon simplifiée avec un arbre de révolution, comportant une ou plusieurs portées cylindriques. Mais cette illustration n'est nullement limitative, l'invention peut s'appliquer à tout type de composant, tel qu'ancre, roue d'échappement, roue, pignon, ou autre.

On propose, dans ces exemples, d'utiliser les forces magnétiques afin de construire un système de maintien d'axe, exploitant les forces induites sur un morceau de matière aimantée plongée dans un champ magnétique. Cette force est donnée (pour l'interaction entre un aimant et une pièce magnétique) par la loi suivante : $F = \left(M⋅∇\right) B$ où *M* est la magnétisation du matériau et *B* est le champ magnétique extérieur, toutes les quantités en (1) étant des vecteurs.

Le principe est de positionner un ou plusieurs aimants sur une partie fixe, et d'exploiter la force magnétique que subit un composant ferromagnétique (attraction), diamagnétique (répulsion) ou paramagnétique (attraction) qui doit être fixé. Ce composant subit donc une force d'attraction ou de répulsion, qui peut être utilisée pour le maintenir en place.

Une première variante, en figures 1 à 3, consiste à utiliser la force magnétique pour contraindre dans les trois directions un arbre, par exemple en le maintenant au contact dans un triangle qui le positionne (butées de positionnement). Le contact peut aussi être effectué directement sur les aimants permanents.

Une deuxième variante, en figure 4, avec un guidage mécanique radial et un aimant qui assure la tenue axiale, concerne les cas où la force magnétique est utilisée pour contraindre un arbre dans une ou deux des trois directions, alors qu'un guidage mécanique est utilisé pour limiter son déplacement dans les autres directions. Typiquement, le guidage radial peut être effectué via une cheminée alors que l'arbre est maintenu axialement par un aimant.

Le nombre d'aimants utilisés peut bien entendu changer d'une variante à l'autre. On peut imaginer par exemple une construction qui utilise une couronne de plusieurs aimants au lieu d'un simple aimant pour la tenue axiale en z sur les figures 1 à 4. Ceci présente l'avantage de moyenner les défauts des composants, et d'exercer l'effort, notamment la force, sur un rayon plus élevé.

Dans cette application magnétique décrite ci-après, on construit un système de maintien, exploitant les efforts au sens large, c'est-à-dire forces ou couples, induits sur un morceau de matière aimantée ou de matière ferromagnétique plongée dans un champ magnétique. Cet effort dépend de la magnétisation du matériau, ou de sa perméabilité magnétique, et de l'intensité du champ magnétique local. Dans une réalisation particulière, on positionne un ou plusieurs aimants sur une partie fixe appelée structure, ou/et sur l'arbre. Cet arbre subit (ou génère, dans le cas où il est lui-même aimanté et coopère avec un environnement ferromagnétique aimanté ou non aimanté) un effort d'attraction ou de répulsion qui peut être utilisé pour le maintenir en place.

Pour des éléments légers, et si l'encombrement autorise la présence d'un ou plusieurs aimants capables de générer un champ magnétique suffisant, l'effort magnétique seul peut suffire à retenir un élément lors de chocs.

Néanmoins, dans la plupart des cas cette force est trop faible. Quand la force magnétique est trop faible pour résister à un choc, il est possible d'introduire une butée de sécurité limitant le déplacement trop important, tel que visible sur les figures 6 et 7, qui représentent deux configurations de type de la figure 4, avec une butée de sécurité, une fois au-dessus du composant et une fois au-dessous, et des potentielles zones de contact référencées 5. Le maintien magnétique est donc utilisé pour contrer les chocs faibles, avec une amplitude limite à partir de laquelle le composant se décolle pour aller en butée. Ce mode de fonctionnement possède les avantages des tenues par ressorts, tout en provoquant un choc plus faible lors du retour en position. En effet, le système magnétique, par opposition au ressort, exerce une force qui diminue avec l'éloignement de la pièce par rapport à sa position en tenue. L'énergie stockée lors d'un choc accidentel (qui est libérée quand le composant revient en position) est donc plus faible.

La force peut aussi être générée par deux aimants. Les figures 20 et 21 montrent la force magnétique Fm, en Newton, pouvant être générée par un système à deux corps magnétiques, respectivement avec deux aimants en figure 20, ou avec un aimant et une pièce ferromagnétique en figure 21, en fonction du ratio h1/h2 de la taille relative de ces deux corps.

Dans une variante de l'invention revendiquée, le système magnétique non seulement a un rôle de maintien, mais permet aussi de faciliter la fonction de mise/remise en place, tel que visible sur les figures 10 et 11. Dans le premier cas de la figure 10, une force supplémentaire doit être appliquée pour vaincre la répulsion des aimants, et, une fois que le système est en place, il y est maintenu dans la direction axiale z; un tel système devient particulièrement intéressant s'il est combiné avec l'introduction de pierres, ou de toute autre surface tribologique, pour minimiser les frottements du contact radial. Le deuxième cas de la figure 11 est un système de recentrage magnétique, où l'arbre, incluant des aimants permanents, est maintenu contre une structure en forme de ligne composée de parties attractives et de parties répulsives. Ces parties peuvent aussi être faites d'aimants permanents. La tenue radiale de ce système est magnétique via les parties attractives (avec les possibilités de variantes présentées ci-dessus); le composant est recentré magnétiquement après chaque choc. Ce système est facilement adaptable pour un degré de liberté angulaire.

La structure en forme de ligne de la figure 12, avec des régions attractives et répulsives peut aussi être directement sur l'arbre, avec un aimant permanent sur la partie fixe du mouvement.

Différentes configurations géométriques sont ainsi utilisables.

On peut ainsi utiliser l'effort magnétique pour contraindre un élément d'habillage ou de mouvement dans les trois directions, par exemple en le maintenant au contact dans un trièdre femelle qui le positionne, et qui constitue aussi un ensemble de butées de positionnement. Les éléments magnétiques peuvent être en retrait par rapport aux surfaces de contact. Le contact peut aussi être effectué directement sur des surfaces de composants magnétiques.

Une variante concerne les cas où l'effort magnétique est utilisé pour contraindre un élément dans une ou deux des trois directions, alors qu'un guidage mécanique est utilisé pour limiter son déplacement dans les autres directions.

Ainsi, l'invention est plus précisément décrite en ce qui concerne l'amortissement axial d'un arbre. Le pivotement de l'arbre peut être traditionnel, par guidage dans une pierre ou un palier, ou encore être de type magnétique, ou autre, notamment combiné.

Pour chacune de ces variantes, quand l'effort magnétique est trop faible pour résister à un choc, il est possible d'introduire une butée de sécurité, de façon à limiter le déplacement de l'arbre et éviter une course trop importante. Le maintien magnétique est donc utilisé pour contrer les chocs faibles, avec une amplitude à partir de laquelle l'arbre maintenu magnétiquement se décolle pour aller en butée mécanique de sécurité. Ce mode de fonctionnement possède les avantages des tenues par ressorts, tout en provoquant un choc plus faible lors du retour en position. En effet, le système magnétique, par opposition au système à ressort, exerce un effort qui diminue avec l'éloignement de l'arbre par rapport à sa position de service, en tenue. L'énergie stockée lors d'un choc accidentel, et qui est libérée quand l'élément revient en position, est donc plus faible.

Dans un mode de réalisation avantageux de l'invention revendiquée, la coopération des champs magnétiques ou/et électrostatiques présents au niveau de la structure ou/et de l'arbre est séquencée, et comporte des barrières électromagnétiques qui dépendent de la position relative de l'arbre et de la structure, et dont le passage de chacune consomme tout ou partie de l'énergie cinétique de l'arbre lors d'un choc.

L'effort relatif peut être généré par deux aimants, ou par un aimant à proximité d'une pièce ferromagnétique (attraction), diamagnétique (répulsion) ou paramagnétique (attraction).

L'arbre à maintenir en place peut lui-même être ferromagnétique, diamagnétique ou paramagnétique et être situé à proximité d'un aimant, ou bien comporter lui-même un ou plusieurs aimants ou zones aimantées, ou respectivement électrisées.

Dans le cas où l'effort est provoqué par deux aimants, ces derniers peuvent travailler en attraction ou en répulsion; le travail en attraction engendre théoriquement un vieillissement plus lent du système magnétique. Le mode de répulsion est toutefois plus facile à mettre en oeuvre pour un amortissement en bout d'arbre, et ce mode non limitatif est décrit dans les exemples illustrés.

Les caractéristiques d'amortissement selon l'invention, par voie magnétique ou électrostatique, sont bonnes pour des chocs d'ampleur faible ou moyenne. S'il est envisageable d'utiliser cette technologie pour l'absorption complète de l'énergie cinétique exceptionnelle de l'arbre lors d'un choc, il est clair que c'est alors au détriment de l'encombrement. Aussi l'invention se cumule de préférence avec une butée mécanique classique, qui peut être une butée franche, ou une surface d'appui d'un ressort lequel n'est pas en contact avec l'arbre lors de chocs de faible ou moyenne ampleur. De préférence toute surface d'aimant est protégée, en raison de sa fragilité, par une autre surface que comporte, selon le cas, l'arbre, ou l'élément de structure concerné. Ainsi, le contact entre des constituants antagonistes, comme une structure principale 100 et un arbre 10, peut être un contact d'une partie de l'arbre à maintenir contre une butée de positionnement, laquelle n'est pas nécessairement magnétique.

L'invention se prête particulièrement bien à un maintien au contact de l'arbre, tant axialement que radialement. Car la configuration avec un maintien à distance de l'arbre, axial ou/et radial, avantageuse en termes de frottements, ne peut pas toujours être mise en oeuvre.

On remarque à ce propos qu'une coopération magnétique ou électrostatique entre l'arbre et se structure de réception n'est pas nécessairement uniquement axiale.

De façon avantageuse, cette coopération assure un maintien radial, pour tendre en permanence à aligner l'arbre 10 sur son axe de pivotement théorique DA. De ce fait, même si le guidage en pivotement traditionnel de l'arbre 10 n'est pas parfait, ce guidage est optimisé par l'influence des champs magnétiques ou électrostatiques qui tendent à réaligner l'arbre 10 en permanence selon son axe DA.

Sur les figures 1 à 4, le contact n'est pas représenté; ce contact peut être directement de l'aimant contre l'arbre (ou de l'aimant fixe contre l'aimant de la pièce à maintenir en contact cas échéant), comme sur la figure 8 ou encore d'une partie du composant à maintenir contre une butée de positionnement (pas forcément magnétique) comme sur la figure 9. La surface contre laquelle le contact est maintenu peut subir une adaptation pour optimiser ses propriétés tribologiques et mécaniques.

Dans une alternative de guidage traditionnel de l'arbre dans la structure, par l'intermédiaire de surfaces de contact, ces surfaces peuvent subir une adaptation d'optimisation de leurs propriétés tribologiques, ou/et mécaniques, ou/et anti-usure. Une couche superficielle, telle que visible sur la figure 8, aussi réalisable sur la variante de la figure 9, ou d'autres, peut, par exemple, être du corindon, du diamant ou un revêtement de protection. Cette couche superficielle peut aussi être réalisée dans un matériau alliant des propriétés tribologiques et magnétiques particulières, tel que le carbure de tungstène, notamment avec un liant de cobalt.

Pour des éléments légers, et si l'encombrement autorise la présence d'un ou plusieurs aimants capables de générer un champ magnétique suffisant, l'effort magnétique seul peut suffire à retenir un élément lors de chocs.

Différentes configurations géométriques sont utilisables. Dans les exemples illustrés, on utilise les efforts (forces ou/et couples) magnétiques afin de construire un système de maintien d'arbre, exploitant les efforts induits sur un morceau de matière aimantée plongée dans un champ magnétique. Pour ce faire, on positionne un ou plusieurs aimants de préférence sur une partie fixe, et on exploite l'effort magnétique que subit un composant ferromagnétique (attraction), diamagnétique (répulsion) ou paramagnétique (attraction) qui doit être fixé. Ce composant subira donc un effort d'attraction ou de répulsion qui peut être utilisé pour le maintenir en place. Le positionnement relatif inverse est aussi possible.

Une variante représentée aux figures 1 à 3 consiste à utiliser un effort magnétique pour contraindre dans les trois directions un arbre 10, par exemple en le maintenant dans un trièdre qui le positionne, ou bien au contact par des butées de positionnement non représentées, ou/et par interaction magnétique avec des aimants permanents. Par exemple, un arbre 10 quelconque coopère avec une première structure 11 qui entoure radialement une première portée supérieure 16 de l'arbre, et avec une deuxième structure 12 dans son alignement axial selon l'axe de pivotement DA. Dans un cas particulier, cette première structure 11 et cette deuxième structure 12 sont des aimants. Une troisième structure 13 comporte un alésage 15 qui limite le mouvement radial d'une portée inférieure 17 de l'arbre 10.

Une autre variante, représentée aux figures 4 et 5, illustre les cas où l'effort magnétique est utilisé pour contraindre un arbre 10 dans une ou deux des trois directions, ici dans la direction axiale correspondant à l'axe de pivotement DA, alors qu'un guidage mécanique est utilisé pour limiter le déplacement de l'arbre 10 dans les autres directions. Typiquement, le guidage radial peut être effectué via une cheminée, au niveau d'un alésage 14 d'une première structure 11, alors que l'arbre 10 est maintenu axialement par un aimant que comporte une deuxième structure 12.

Le nombre d'aimants utilisés peut bien entendu changer d'une variante à l'autre. Une construction comportant une couronne de plusieurs aimants au lieu d'un simple aimant pour la tenue axiale selon la direction axiale, dans les exemples des figures 1 à 5, présente ainsi l'avantage de moyenner les défauts des composants, et d'exercer l'effort sur un rayon plus élevé. Ceci peut être un avantage si on aménage le mécanisme pour exploiter une dissipation par courants de Foucault, pour augmenter les capacités de friction d'un équivalent magnétique d'un ressort de friction.

La solution préférentielle, mais non limitative, utilise ainsi une force magnétique d'attraction, ou bien entre deux aimants, ou bien entre un aimant et une pièce conductrice magnétiquement, notamment ferromagnétique. Elle permet une meilleure stabilité et un meilleur contrôle en position des pièces.

On comprend que l'équation (1) est valable seulement pour déterminer la force entre un aimant et une pièce magnétique (elle n'est pas valable pour déterminer la force entre deux aimants), et, dans la plupart des cas la pièce magnétique est ferromagnétique, et va donc s'aimanter en concordance avec l'aimant: dans ce cas, la force est attractive. Seulement dans le cas où la pièce magnétique est diamagnétique, il y a une force répulsive entre l'aimant et le composant, mais cette force est de dix à cent fois plus faible que celle qu'on peut obtenir en attraction.

Les solutions illustrées aux figures 1 à 4 utilisent uniquement la force d'attraction, la direction des forces tend à rapprocher les pièces, la force est négative, soit dans la variante aimant-pièce ferromagnétique, soit dans la variante avec deux aimants.

Seule la figure 5 correspond à une solution où les forces d'attraction et répulsion sont combinées pour stabiliser la position du composant.

Les solutions répulsives permettent, quant à elles, de dissiper une partie ou la totalité de l'énergie des chocs par répulsion magnétique plutôt que par choc mécanique.

Pour des arbres légers, et si l'encombrement permet d'introduire un nombre suffisant d'aimants, l'effort magnétique seul peut suffire à retenir un arbre lors des chocs. Néanmoins, dans la plupart des cas cet effort, limité par les contraintes d'encombrement, est trop faible. Quand l'effort magnétique est trop faible pour résister à un choc, il est possible, tel que visible sur la figure 6 ou 7, d'introduire une butée de sécurité limitant le déplacement trop important. Ces deux configurations montrent une butée de sécurité, une fois au-dessus du composant en figure 6, et une fois au-dessous en figure 7. Le maintien magnétique est donc utilisé préférentiellement pour contrer les chocs faibles, avec une amplitude limite, à partir de laquelle le composant se libère de l'influence magnétique, pour aller en butée mécanique sous l'effet du reste de son énergie cinétique. Ce mode de fonctionnement possède les avantages des tenues par ressorts, tout en provoquant un choc plus faible lors du retour en position de service normale. En effet, le système magnétique, par opposition au ressort, exerce un effort qui diminue avec l'éloignement de l'arbre par rapport à sa position en tenue. L'énergie stockée lors d'un choc accidentel, qui est libérée quand le composant revient en position, est donc plus faible.

Sur les figures 1 à 5, le contact n'est pas représenté. Ce contact peut être un contact direct de l'aimant avec l'arbre, comme sur la figure 8, ou encore d'une partie de l'arbre à maintenir contre une butée de positionnement (pas forcément magnétique) comme sur la figure 9. La surface contre laquelle le contact est maintenu peut subir une adaptation pour optimiser ses propriétés tribologiques et mécaniques. La surface rouge peut par exemple être du corindon, du diamant, du saphir ou un revêtement de protection. La surface peut aussi être un matériau alliant des propriétés tribologiques et magnétiques intéressantes, tel que le carbure de tungstène avec un liant de cobalt.

Dans une variante de l'invention revendiquée, le système magnétique a ce rôle de maintien, et permet aussi de faciliter la fonction de mise/remise en place, tel que visible sur les figures 10 à 12.

Dans le premier cas des figures 10 et 11, lors de l'introduction axiale de l'arbre dans un alésage de la structure, un effort supplémentaire doit être appliqué pour vaincre la répulsion des aimants, mais une fois que le système est en place, il y est maintenu dans la direction axiale DA. Un tel système devient particulièrement intéressant s'il est combiné avec l'introduction de pierres (ou toute autre surface tribologique) pour minimiser les frottements du contact radial, dans le cas où les frottements ne sont pas exploités.

Le deuxième cas de la figure 12 est un système de recentrage magnétique où l'arbre 10 comporte des aimants permanents, et est maintenu contre une structure en forme de ligne composée de parties attractives et de parties répulsives. Ces parties peuvent aussi être faites d'aimants permanents. La tenue radiale de ce système est magnétique via les parties attractives, avec les possibilités de variantes présentées ci-dessus; l'arbre est recentré magnétiquement après chaque choc. Ce système est facilement adaptable pour un degré de liberté angulaire. Une telle structure en forme de ligne avec des régions attractives et répulsives peut aussi être directement sur l'arbre 10, avec un aimant permanent sur la structure, liée à une partie fixe du mouvement d'horlogerie.

Les figures 18A, 18B, 18C, représentent un mécanisme exploitant le système de la figure 12. Les figures 18A et 18B montrent un arbre possédant un aimant permanent mis à proximité de la structure en forme de ligne, ici sous forme de coque (pas forcément de révolution) laquelle comporte une alternance de zones diamagnétiques et paramagnétiques/ferromagnétiques. La figure 18C illustre les polarités engendrées par la présence de l'aimant permanent (fixé sur l'arbre) et par les propriétés magnétiques des zones sur la coque. L'arbre muni d'un aimant permanent subit alors une force similaire aux versions des figures 10 à 12, mais cette force est ici engendrée par des zones diamagnétiques et paramagnétiques/ferromagnétiques.

Les figures 19A et 19C sont similaires aux figures 18B et 18C, mais pour un système exploitant un maintien en contact mécanique, la partie dessinée en croisillons étant fixe.

Si l'on revient à la figure 10, les aimants de l'un des deux composants (arbre ou cheminée) sont préférentiellement de révolution pour assurer un fonctionnement correct en rotation de l'arbre. Pour ce qui est de la fonction antichoc, la réponse du système n'est pas isotrope, si les aimants ne sont pas de révolution. Cela n'est pas forcément gênant, dans la mesure où il s'agit uniquement d'un régime transitoire, et donc on peut envisager différentes configurations:
- les aimants de l'arbre sont de révolution (et pas ceux de la cheminée) alors la direction où la fonction antichoc est maximale est fixée sur le mouvement; cette direction peut correspondre par exemple à une direction qui reçoit statistiquement plus de chocs ;
- les aimants de la cheminée sont de révolution (et pas ceux de l'arbre) alors la direction où la fonction antichoc est maximale est fixée sur l'arbre; cette direction peut correspondre à une direction où la position radiale de l'arbre doit être mieux contrainte que l'autre (par exemple à cause de la présence d'un composant fixé sur l'arbre qui n'est pas symétrique de révolution et qui irait en collision avec un autre composant du mouvement);
- l'une des deux configurations ci-dessus, mais où les aimants qui ne sont pas de révolution ne sont pas non plus situés de part et d'autre ; ainsi un maintien en contact mécanique d'un côté assure le positionnement radial de l'arbre.

Ces solutions permettent plus un positionnement axial (avec un guidage mécanique pour la partie radiale) que radial, parce qu'elles travaillent en attraction. Cette propriété les rend instables s'ils sont utilisés pour le centrage radial.

Une variante avec des aimants qui ne sont pas de révolution, similaire à la figure 1, permet de plaquer l'arbre radialement toujours sur la même face, et la position de l'arbre est alors moins variable.

Une autre variante consiste à ajouter un aimant frontal sur la structure fixe, de façon à aider la tenue axiale de l'arbre à l'une des extrémités.

Une autre variante, avec une force décroissante au lieu de croissante avec le déplacement de l'arbre dans la cheminée, permet l'obtention d'une force de maintien forte, et une contribution de la force magnétique diminuant avec des chocs d'amplitudes plus importantes (où une butée prend le relais).

On peut imaginer différents types de profils de potentiel magnétique, et en particulier une variante en escalier, où l'on absorbe de plus en plus d'énergie lors du déplacement de l'arbre vers sa butée. Une autre variante comporte de vraies barrières, qui techniquement n'absorbent que temporairement l'énergie, puisque cette dernière est rendue dès que l'arbre quitte la zone de la barrière.

Si la variante représentée aux figures 14A à 14D concerne une structure, dans laquelle est mobile l'arbre, qui comporte une succession de zones générant des champs de type conique, tendant à s'opposer aux champs générés par l'arbre, et qui ont, depuis une position de service de l'arbre des intensités croissantes au fur et à mesure du rapprochement de la partie inférieure de la course de l'arbre, on comprend que d'autres variantes peuvent concerner :
- une succession de zones générant des champs qui ont tendance à s'aligner sur les champs générés par l'arbre ;
- ou/et des champs avec des intensités décroissantes lors du rapprochement de la partie inférieure de la course de l'arbre.

La configuration où la force magnétique dépend de la position de l'arbre dans la cheminée (augmentant en intensité lors des chocs importants) est avantageuse. Dans cette variante on peut encore créer une dépendance de la force magnétique, de façon similaire à un ressort mécanique (augmentant avec l'écartement de l'arbre par rapport à sa position d'équilibre).

La figure 22 illustre le cas d'un arbre attiré axialement par une masse polaire, et dont l'extrémité est en frottement sur la partie frontale de celle-ci

Le maintien latéral des figures 1 à 3 est choisi partiel, pour permettre un maintien en contact mécanique, et ainsi exploiter le concept d'antichoc. Pour des chocs de faible amplitude, l'arbre, typiquement un arbre de balancier, ne quitte pas sa position (maintenu dans une direction angulaire privilégiée) et se décolle seulement à partir d'un certain seuil. L'inconvénient de la version latérale réside dans les frottements augmentés (sur le rayon de l'arbre et non sur un rayon de frottement réduit). Ces frottements peuvent néanmoins être exploités pour dissiper de l'énergie, typiquement pour amortir le flottement d'une aiguille.

Naturellement, si sur les exemples l'arbre et l'aimant sont illustrés en attraction, il est tout à fait possible de créer le même système en répulsion, qui établit alors un contact sur le côté opposé.

Afin de protéger l'extérieur de la montre, en particulier l'utilisateur et certains appareils sensibles, contre les champs magnétiques d'un tel système, et afin d'accroître l'efficacité du système de maintien, il est possible, et avantageux, d'introduire un blindage ferromagnétique ou d'utiliser la carrure comme tel.

Plus particulièrement, un sous-ensemble horloger 200 pour montre comporte une structure principale 100 et un arbre 10. Cet arbre 10 est mobile en pivotement autour d'un axe de pivotement DA, dans au moins un logement 14, 15, de cette structure principale 100.

Cet arbre 10 comporte au moins une surface 16, 18, 21, 22, qui est réalisée dans un matériau aimanté ou conducteur magnétique, ou respectivement dans un matériau électrisé ou conducteur électrostatique. On appelle ici « conducteur magnétique » un matériau ferromagnétique ou diamagnétique ou paramagnétique.

Pour coopérer avec cet arbre 10, la structure principale 100 comportant au moins une masse polaire 11, 12, 31, 32, qui est agencée pour créer, à proximité d'au moins une telle surface 16, 18, 21, 22, au moins un champ magnétique, ou respectivement un champ électrostatique, pour le maintien axial ou/et radial de l'arbre 10 par rapport à l'axe de pivotement DA.

Dans le cas d'un maintien axial de l'arbre 10, ce champ est sensiblement de révolution autour de l'axe de pivotement DA.

Dans une variante, la structure principale 100 comporte au moins une masse polaire 11, 12, 31, 32, agencée pour créer, à proximité d'au moins une telle surface 16, 18, 21, 22, en plus du champ destiné au maintien axial de l'arbre 10, au moins un champ magnétique, ou respectivement un champ électrostatique, pour un maintien radial de cet arbre 10.

Plus particulièrement, ce champ assure le maintien à la fois axial et radial de l'arbre 10.

Au moins une masse polaire 11, 12, 31, 32 est agencée pour coopérer en attraction ou répulsion axiale ou/et radiale, selon l'axe de pivotement DA, avec au moins une telle surface 16, 18, 21, 22, pour absorber un choc et ramener l'arbre 10 en position de service après la cessation de ce choc.

Au moins une masse polaire 11, 12, 31, 32 est agencée pour créer, à proximité d'au moins une telle surface 16, 18, 21, 22, au moins un tel champ magnétique, ou respectivement électrostatique, qui :
- ou bien tend à attirer radialement l'arbre 10 vers une paroi du logement 14 , 15 ;
- ou bien varie le long de l'axe de pivotement DA et est agencé pour appliquer à l'arbre 10 un effort résistif résultant de la coopération en attraction ou répulsion entre au moins une masse polaire 11, 12, 31, 32, et au moins une surface 16, 18, 21, 22.

Plus particulièrement, au moins une telle masse polaire 11, 12, 31, 32, est agencée pour coopérer en attraction ou répulsion axiale, selon l'axe de pivotement DA, avec au moins une telle surface 16, 18, 21, 22, pour maintenir l'arbre 10 dans une position axiale de service, en l'absence de choc ou de perturbation extérieure.

Plus particulièrement, au moins deux masses polaires 11, 12, 31, 32, coopèrent, en opposition géométrique, avec au moins deux surfaces 16, 18, 21, 22, correspondantes, pour exercer sur l'arbre 10 des efforts axiaux opposés et égaux. On comprend que, en position de service normal, toutes les surfaces de l'arbre 10 n'ont pas nécessairement à coopérer avec la totalité des masses polaires de la structure principale 100 : en effet, la coopération relative entre certaines surfaces et certaines masses polaires n'existe que dans certaines positions axiales relatives de l'arbre 10 par rapport à la structure principale 100.

Bien sûr, les surfaces de l'arbre peuvent être des masses polaires agencées pour créer un tel champ magnétique, ou respectivement un tel champ électrostatique, tout comme certaines masses polaires de la structure peuvent comporter des surfaces réalisées dans un matériau aimanté ou conducteur magnétique, ou respectivement dans un matériau électrisé ou conducteur électrostatique: aussi bien l'arbre 10 que la structure principale 100 peut comporter des zones génératrices de champs, ou/et des zones passives réagissant à un champ magnétique ou/et électrostatique.

Dans l'application magnétique, la composante axiale, selon l'axe de pivotement DA, du champ magnétique résultant, assurant l'attraction ou la répulsion axiale anti-choc, a de préférence une intensité supérieure à 0,55 Tesla, pour le cas d'un arbre en acier d'une masse de 60 mg.

L'application électrostatique nécessite quant à elle des champs qui limitent son application à des arbres de très petite masse, bien inférieure à 60 mg, et notamment inférieure à 10 mg.

Dans une réalisation particulière qui minimise les frottements, au moins un champ magnétique, ou respectivement électrostatique, tend à attirer ou repousser radialement l'arbre 10 à distance des parois du logement 14, 15, et à aligner cet arbre 10 sur l'axe de pivotement DA. Plus particulièrement, au moins une de ces masses polaires 11, 12, 31, 32, est agencée pour créer un tel champ, à proximité d'au moins une telle surface 16, 18, 21, 22.

Dans une autre variante, au moins un champ magnétique, ou respectivement électrostatique, tend à attirer radialement l'arbre 10 vers une paroi d'un logement 14, 15. Plus particulièrement, au moins une de ces masses polaires 11, 12, 31, 32, est agencée pour créer un tel champ, à proximité d'au moins une telle surface 16, 18, 21, 22.

Dans une mise en oeuvre avantageuse, l'arbre 10 est freiné axialement selon l'axe de pivotement DA seulement par un potentiel magnétique, respectivement électrostatique, variant le long de l'axe de pivotement DA et créant un effort résistif résultant de la coopération en attraction ou répulsion entre au moins une masse polaire 11, 12, 31, 32, et au moins une surface 16, 18, 21, 22.

Plus particulièrement, le profil de ce potentiel est tel que cet effort résistif est continûment croissant ou décroissant lors de la course de l'arbre 10 selon l'axe de pivotement DA.

Plus particulièrement, de façon à assurer la transformation de l'énergie cinétique communiquée à l'arbre 10 lors d'une accélération ou d'un choc, l'arbre 10 est freiné axialement selon l'axe de pivotement DA seulement par ce profil de potentiel qui forme au moins une barrière de champ magnétique, respectivement électrostatique, résultant de la coopération en attraction ou répulsion entre au moins une masse polaire 11, 12, 31, 32, et au moins une dite surface 16, 18, 21, 22. Cette barrière forme un cran annulaire virtuel, agencé pour freiner ou stopper la course de l'arbre 10 selon l'axe de pivotement DA. Le passage d'une telle barrière absorbe une partie de l'énergie cinétique de l'arbre 10 lors d'un choc. Selon la configuration du profil de potentiel, cette énergie est restituée si la barrière forme un pic de potentiel entre une rampe croissante et une rampe décroissante de potentiel, ou bien accumulée si le profil de potentiel est en escalier, ou encore en dents de scie, avec des paliers limités chacun par une telle barrière de potentiel.

Plus particulièrement, l'arbre 10 est freiné axialement selon l'axe de pivotement DA seulement par une pluralité de telles barrières, dont le passage de chacune absorbe une partie de l'énergie cinétique d'un choc, chaque barrière constituant ainsi la limite d'un palier de potentiel.

Plus particulièrement encore, ces barrières sont successives et ont, selon l'axe de pivotement DA, des intensités de champ magnétique, respectivement électrostatique, qui sont croissantes, depuis une position de service de l'arbre 10, vers une butée mécanique que comporte la structure principale 100, formant une fin de course de l'extrémité concernée de l'arbre 10.

Dans une variante, cette butée mécanique est jumelée à une butée magnétique, ou constitue elle-même une butée magnétique.

Dans une réalisation particulière, l'arbre 10 est cylindrique

Dans une réalisation particulière, au moins un logement 14, 15, de la structure principale 100 est cylindrique. Plus particulièrement, la structure principale 100 comporte un alésage unique pour le logement de l'arbre 10.

Dans une variante pour une introduction latérale de l'arbre 10, la structure principale 100 comporte une découpe latérale 19 s'étendant parallèlement à l'axe de pivotement DA, et dimensionnée pour autoriser l'insertion et l'extraction latérales de l'arbre 10.

Dans une variante pour une introduction axiale de l'arbre 10, la structure principale 100 comporte une découpe d'extrémité 190 dimensionnée pour autoriser l'insertion et l'extraction de l'arbre 10 selon l'axe de pivotement DA.

Dans une variante particulière, la structure principale 100 comporte une première structure 11 comportant au moins un premier logement 14. L'arbre 10 est mobile en pivotement au moins dans ce premier logement 14. Cette première structure 11 crée, dans ce premier logement 14, un tel champ magnétique, ou respectivement un tel champ électrostatique, sensiblement de révolution autour de l'axe de pivotement DA, pour soumettre l'arbre 10 à un effort tendant à aligner cet arbre 10 selon l'axe de pivotement DA. Et la structure principale 100 comporte, dans un deuxième logement 15 agencé au niveau de la première structure 11 ou d'une deuxième structure 12 que comporte la structure principale 100, une surface de limitation 120 magnétisée, ou respectivement électrisée, agencée pour attirer ou repousser axialement selon l'axe de pivotement DA une surface frontale 18 magnétisée, ou respectivement électrisée, que comporte l'arbre 10. Dans la variante magnétique, l'intensité du champ magnétique, entre la surface frontale 18 et la surface de limitation 120 est supérieure à 0,55 Tesla, pour un arbre en acier d'une masse de 60 mg.

Plus particulièrement, cette au moins une surface frontale 18 est de révolution autour d'un axe d'arbre AA de l'arbre 10 qui est aligné avec l'axe de pivotement DA, quand l'arbre 10 est dans le premier logement 14.

Plus particulièrement, l'arbre 10 comporte deux telles surfaces frontales 18 opposées l'une à l'autre, et le sous-ensemble horloger 200 comporte deux dites surfaces de limitation 120, chacune agencée pour attirer ou repousser une telle surface frontale 18.

Plus particulièrement, l'arbre 10 comporte au moins une telle surface frontale 18 à une extrémité distale selon un axe d'arbre AA de l'arbre 10 qui est aligné avec l'axe de pivotement DA quand l'arbre 10 est dans le premier logement 14.

Plus particulièrement, l'arbre 10 comporte une telle surface frontale 18 à chacune de ses extrémités distales selon cet axe d'arbre AA.

Dans une variante particulière, l'arbre 10 comporte au moins une première portée supérieure 16, logée dans le premier logement 14, et comportant au moins superficiellement un matériau aimanté ou ferromagnétique, ou respectivement comportant au moins superficiellement un matériau conducteur électrostatique. Cette au moins une première portée supérieure 16 est soumise, dans ce premier logement 14, au champ magnétique, ou respectivement champ électrostatique, généré par la première structure 11. Et l'arbre 10 comporte au moins une deuxième portée inférieure 17 logée dans un deuxième logement 15 que comporte la structure 11 ou que comporte une troisième structure 13 du sous-ensemble horloger 200, ce deuxième logement 15 constituant une butée, notamment radiale.

Plus particulièrement, le deuxième logement 15 entoure une deuxième structure 12 comportant une telle surface de limitation 120.

Plus particulièrement, l'arbre 10 est de révolution autour d'un axe d'arbre AA de l'arbre 10 qui est aligné avec l'axe de pivotement DA quand l'arbre 10 est dans le premier logement 14. Et l'arbre 10 comporte au moins une première portée supérieure 16 cylindrique qui coopère avec un alésage de révolution constituant le premier logement 14.

L'invention concerne encore un mouvement 500 comportant au moins un tel sous-ensemble horloger 200.

L'invention concerne encore une montre 1000 comportant au moins un tel sous-ensemble horloger 200.

Dans une réalisation particulière, la structure est en céramique, et comporte, au moins au voisinage de la surface d'au moins un logement 3, une incrustation d'aimants ou/et d'électrets, ou/et de particules ferromagnétiques magnétisables.

De façon particulière, le logement 3 est lisse.

De façon particulière, la structure 1 comporte ou constitue un blindage ferromagnétique.

Si on compare l'invention aux réalisations de l'art antérieur incorporant des éléments magnétiques au niveau de guidages, on connaît dans le calibre ETA 2894 l'utilisation d'un aimant pour freiner un mobile de petite seconde, sous forme d'une friction pour supprimer le flottement; dans ce cas l'interaction magnétique est utilisée uniquement pour dissiper l'énergie du mobile, sans assurer le centrage du mobile de rotation. La configuration de l'antichoc selon des variantes avantageuses de l'invention en diffère en ce que:
- la position relative de l'aimant et de la partie ferromagnétique du mobile de rotation est invariante sous rotation, évitant ainsi les variations de couple dues à cette asymétrie ;
- les contacts purement mécaniques présentent une surface de contact minimale et donnent une tribologie efficace, avec ainsi une minimisation de la dissipation d'énergie, et donc de la prise de couple ;
- une butée mécanique intervient uniquement lors des chocs, tandis que le champ magnétique assure le recentrage du mobile après choc indépendamment de l'amplitude du choc: les forces mécaniques et magnétiques interviennent donc séparément.

Par exemple, dans un système utilisant des parties magnétisées fonctionnant uniquement en répulsion pour générer de la sustentation magnétique, la position fine du composant n'est donc pas connue précisément dans le temps, et il est possible, et même inévitable, que ce dernier oscille autour d'une position d'équilibre, engendrant du frottement là où il y a contact mécanique, et engendrant des problèmes de fonctionnement si l'amplitude de l'oscillation est trop grande. Alors que la force magnétique est, dans la plupart des applications, utilisée pour plaquer avec une certaine force de précontrainte l'arbre contre une butée mécanique. En fonctionnement normal le composant est donc dans une position constante fixée mécaniquement.

Les mécanismes connus n'exploitent pas les propriétés magnétiques d'un composant dont les parties magnétiques ne sont que des appendices, car précisément le travail en attraction est toujours évité.

L'utilisation des propriétés magnétiques selon l'invention dans une fonction antichoc s'écarte des applications magnétiques connues, axées sur la lévitation ou le centrage de positionnement, et où le positionnement est très sensible aux tolérances (géométries des aimants et champs rémanents).

En effet, la dissipation de l'énergie du choc n'est pas optimale avec un système magnétique, qui est fortement conservatif, et qui force à user de butées mécaniques. Dans l'invention, le recentrage (radial par exemple dans le cas de la figure 9) est un effet secondaire du système antichoc (axial).

Les figures 10 et 11 présentent des variantes de l'invention revendiquée, où les différents champs magnétiques en présence ne sont pas coaxiaux, et les interactions entre composants peuvent être en particulier obliques.

Le fonctionnement d'un système selon une variante de l'invention, avec des aimants maintenant en contact mécanique, permet en revanche d'être insensible (pour le positionnement) aux tolérances de l'aimant.

Le principal atout de l'antichoc magnétique pour un arbre est la dépendance de la force de rappel en fonction du déplacement de l'arbre, sur la direction axiale par exemple. Tout comme pour un antichoc traditionnel, une force de précontrainte, ou une force de maintien au contact dans le cas de l'antichoc magnétique, force le composant à ne pas bouger lors des petits chocs. Au-delà de cette amplitude de choc, la force de rappel d'un antichoc traditionnel augmente avec l'éloignement du composant, en raison du chargement du ressort, alors que celle d'un antichoc magnétique diminue avec l'éloignement du composant. Cette caractéristique permet de vraiment découpler deux régimes différents: l'un où les chocs ont de faibles amplitudes, et le second avec des amplitudes de choc plus importantes, avec une valeur palier de chocs à partir de laquelle l'énergie est stockée mécaniquement ou dissipée, par une butée par exemple.

En pratique, on observe souvent une force de précontrainte qui varie fortement avec les tolérances. Déléguer cette force de précontrainte à la force magnétique permet de ne dépendre du ressort mécanique que par sa rigidité lors de l'amortissement au-delà d'une amplitude de choc donnée (grands chocs).

Des variantes de l'invention se distinguent par différents avantages:
- pour éviter les variations de couple dues à une asymétrie éventuelle, on peut construire la position relative de l'aimant et de la partie ferromagnétique de l'arbre invariante sous rotation;
- les contacts purement mécaniques peuvent être minimisés, grâce au maintien axial magnétique ou électrostatique, en particulier dans la configuration en répulsion sans butée, et, dans le cas où ces contacts mécaniques sont maintenus, ils présentent une surface de contact minimale et donnant une tribologie efficace, avec minimisation de la dissipation d'énergie, et donc de la prise de couple ;
- ces contacts peuvent être aussi identiques ou plus importants qu'avec un ressort de friction traditionnel, et permettre donc d'exploiter la dissipation d'énergie pour amortir le flottement d'une aiguille ou similaire ;
- une butée mécanique intervient uniquement lors des chocs importants, tandis que le champ magnétique assure le recentrage de l'arbre après le choc, indépendamment de l'amplitude du choc, et le maintien de l'arbre en position lors des chocs faibles: les efforts mécaniques et magnétiques interviennent donc séparément ;
- la configuration magnétique ou électrostatique est définie pour imposer un effort de maintien/recentrage radial et/ou axial, sans qu'un couple de maintien ou qu'un frein angulaire soit introduit dans le système. De cette façon, l'arbre est libre de tourner, et son centrage est assuré. Une caractéristique avantageuse de certaines variantes de l'invention est la symétrie cylindrique du système magnétique autour de l'axe de pivotement DA ;
- la dépendance au respect des tolérances est moins importante que dans l'art antérieur ;
- les problèmes liés à l'usure due aux chocs sur la montre sont très fortement réduits, puisqu'ils ne concernent plus que les rares cas où l'arbre vient en contact avec une butée mécanique dans le cas des chocs les plus importants;
- la coopération des champs assure un recentrage fin après un choc ;
- la réponse fortement élastique des champs magnétiques permet une meilleure maitrise des frottements ;
- les variantes présentées permettent de découpler la contrainte axiale et radiale, qui sont traitées séparément ;
- il est désormais possible d'effectuer la fixation de n'importe quel arbre dans un mouvement, par des efforts magnétiques ou électrostatiques ;
- il est possible de traiter les chocs de différentes amplitudes de façon différente, en faisant travailler des composants (ou les parties de composants) différents pour la dissipation. On peut imaginer une amplitude en dessous de laquelle la force magnétique est exploitée, et au-dessus de laquelle la dissipation est mécanique.

Les réalisations horlogères en variante magnétique fonctionnent correctement avec un champ axial de 0,55 Tesla.

Un exemple particulier de réalisation concerne un arbre en acier d'une masse de 60 mg, maintenu en contact par un aimant , en attraction, et avec un champ axial de 0,55 Tesla, l'arbre a un diamètre (pour la partie proche de l'aimant) de 0.15 mm, avec des aimants en NeFeB ayant une rémanence de 1.47 T, et est plaqué avec une force de maintien suffisante pour résister aux chocs avec des accélérations en-dessous de 75 g si l'aimant a une hauteur de 0.8 mm et un rayon de 0.45 mm; le calcul tient compte de la présence d'une couche tribologique d'une épaisseur de 60 µm entre l'arbre et l'aimant. Une variation typique de potentiel magnétique entre la butée mécanique et le contact en position de fonctionnement est de 6 µJ pour 0.1 mm de déplacement, notamment dans le cas de cet exemple. Avec une variation deux fois plus grande (0.12 J/m), on peut par exemple réaliser deux paliers de potentiel, qui interviennent lors de deux régimes de chocs différents (0-100 g et 100-200 g).

En ce qui concerne la variante électrostatique, pour des applications similaires, il convient de prévoir entre 0.5 et 50 mC/m^2 (un champ d'environ 0.01-1 MV/m).

On peut donc utiliser un système selon l'invention pour remplacer un ressort de friction mécanique. Les frottements mécaniques éventuels engendrés par ce système ne sont pas forcément un désavantage, et peuvent être exploités, y compris dans le cas d'un maintien radial où le frottement contre la cheminée est important. Le frottement peut donc être exploité pour dissiper l'énergie du flottement d'un mobile tel qu'une aiguille.

On peut, encore, combiner ce frottement mécanique dû au maintien en contact, et un freinage de type courants de Foucault.

En somme, l'invention permet le découplage de fonctions lors des chocs, en fonction de leur amplitude :
- pour un système avec maintien de l'axe en butée, par exemple au moyen d'aimants déséquilibrés, la force magnétique garde l'axe en contact lors des chocs faibles mais diminue fortement lorsque le choc est suffisamment grand pour le faire décoller. C'est ensuite une butée mécanique qui prend le relais ;
- pour un système avec une magnétisation variant le long de la direction axiale, on définit plusieurs valeurs de déplacement dans cette direction en fonction de l'intensité du choc, jusqu'à un maximum où l'axe dissipe l'énergie restante en butée.

## Revendications

1. Sous-ensemble horloger (200) pour montre, comportant une structure principale (100) et un arbre (10) mobile en pivotement autour d'un axe de pivotement (DA) dans au moins un logement (14 ; 15) de ladite structure principale (100), ledit arbre (10) comportant au moins une surface (16 ; 21, 22) dans un matériau aimanté ou conducteur magnétique, ou respectivement dans un matériau électrisé ou conducteur électrostatique, et ladite structure principale comportant au moins une masse polaire (11 ; 31, 32) dans un matériau aimanté ou conducteur magnétique ou respectivement dans un matériau électrisé ou conducteur électrostatique, ladite au moins une surface ou ladite au moins une masse polaire comportant un dit matériau aimanté ou respectivement un dit matériau électrisé qui est agencé de manière à créer un champ magnétique ou respectivement un champ électrostatique pour un maintien axial et radial dudit arbre (10), au moins une dite masse polaire (11 ; 31, 32) étant agencée pour coopérer en attraction ou répulsion axiale et radiale, selon ledit axe de pivotement (DA), avec au moins une dite surface (16 ; 21, 22) pour absorber un choc et ramener ledit arbre (10) en position de service après la cessation dudit choc ; **caractérisé en ce que** ladite au moins une surface (16 ; 21, 22) et/ou ladite au moins une masse polaire (11 ; 31, 32) comporte/nt une alternance de zones magnétisées, respectivement électrisées avec des polarités opposées et/ou ladite au moins une surface ou ladite au moins une masse polaire comporte une alternance de zones diamagnétiques et paramagnétiques / ferromagnétiques, de sorte que ledit arbre (10) est freiné axialement selon ledit axe de pivotement (DA) par un potentiel magnétique, respectivement électrostatique, variant le long de l'axe de pivotement (DA) et créant un effort résistif résultant d'une coopération en attraction et en répulsion entre ladite au moins une masse polaire (11 ; 31, 32) et ladite au moins une surface (16 ; 21, 22).

2. Sous-ensemble horloger (200) selon la revendication 1, dans lequel ledit au moins un dit champ magnétique assure ladite attraction et ladite répulsion dudit arbre (10) de façon axiale et est sensiblement de révolution autour dudit axe de pivotement (DA).

3. Sous-ensemble horloger (200) selon la revendication 2, dans lequel l'arbre est en acier et sa masse est de 60 mg, et dans lequel la composante axiale dudit au moins un dit champ magnétique, selon ledit axe de pivotement (DA), a une intensité supérieure à 0,55 Tesla.

4. Sous-ensemble horloger (200) selon une quelconque des revendications 1 à 3, dans lequel ledit arbre (10) est freiné axialement selon ledit axe de pivotement (DA) par un profil dudit potentiel, lequel profil forme au moins une barrière de champ magnétique, respectivement électrostatique, ladite barrière formant un cran annulaire virtuel, agencé pour freiner ou stopper la course dudit arbre selon ledit axe de pivotement (DA).

5. Sous-ensemble horloger (200) selon la revendication 4, dans lequel ledit arbre (10) est freiné axialement selon ledit axe de pivotement (DA) seulement par une pluralité de dites barrières dont le passage de chacune absorbe une partie de l'énergie cinétique d'un choc, chaque dite barrière constituant la limite d'un palier de potentiel.

6. Sous-ensemble horloger (200) selon la revendication 4 ou 5, dans lequel lesdites barrières sont successives et ont, selon ledit axe de pivotement (DA), des intensités de champ magnétique, respectivement électrostatique, qui sont croissantes, depuis une position de service dudit arbre (10), vers une butée mécanique ou magnétique que comporte ladite structure principale (100).

7. Sous-ensemble horloger (200) selon la revendication 6, dans lequel ladite butée est mécanique et est jumelée à une butée magnétique

8. Montre (1000) comportant au moins un sous-ensemble horloger (200) selon une quelconque des revendications 1 à 7.

## Patentansprüche

1. Uhrenuntereinheit (200) für eine Uhr, mit einer Hauptstruktur (100) und einer mobilen Welle (10), die in mindestens einer Aufnahme (14; 15) der Hauptstruktur (100) um eine Schwenkachse (DA) schwenkbar ist, wobei die Welle (10) mindestens eine Oberfläche (16; 21, 22) aus einem magnetisierten oder magnetisch leitenden Material bzw. aus einem elektrisierten oder elektrostatisch leitenden Material aufweist, und die Hauptstruktur mindestens eine Polmasse (11; 31, 32) aus einem magnetisierten oder magnetisch leitenden Material bzw. aus einem elektrisierten oder elektrostatisch leitenden Material, wobei die mindestens eine Oberfläche oder die mindestens eine Polmasse ein magnetisiertes Material bzw. ein elektrisiertes Material aufweist, das so angeordnet ist, dass es ein magnetisches Feld bzw. ein elektrostatisches Feld für ein axiales und radiales Halten der Welle (10) erzeugt, wobei die mindestens eine Polmasse (11; 31, 32) so angeordnet ist, dass sie in axialer und radialer Anziehung oder Abstoßung entlang der Schwenkachse (DA) mit mindestens einer der Oberflächen (16; 21, 22) zusammenwirkt, um einen Stoß zu absorbieren und die Welle (10) nach Beendigung des Stoßes in die Betriebsposition zurückzubringen; **dadurch gekennzeichnet, dass** die mindestens eine Oberfläche (16; 21, 22) und/oder die mindestens eine Polmasse (11; 21, 22) und/oder die mindestens eine Polmasse (11; 31, 32) eine Abfolge von magnetisierten bzw. elektrisierten Bereichen mit entgegengesetzten Polaritäten aufweist und/oder die mindestens eine Oberfläche oder die mindestens eine Polmasse eine Abfolge von diamagnetischen und paramagnetischen / ferromagnetischen Bereichen aufweist, so dass die Welle (10) axial entlang der Schwenkachse (DA) durch ein magnetisches bzw. elektrostatisches Potenzial gebremst wird, das sich entlang der Schwenkachse (DA) ändert und eine Widerstandskraft erzeugt, die aus einem Zusammenwirken in Anziehung und Abstoßung zwischen der mindestens einen Polmasse (11; 31, 32) und der mindestens einen Oberfläche (16; 21, 22) entsteht.

2. Uhrenuntereinheit (200) nach Anspruch 1, wobei das mindestens eine Magnetfeld die Anziehung und Abstoßung der Welle (10) in axialer Richtung gewährleistet und im Wesentlichen um die Schwenkachse (DA) drehbar ist.

3. Uhrenuntereinheit (200) nach Anspruch 2, wobei die Welle aus Stahl besteht und ihre Masse 60 mg beträgt und wobei die axiale Komponente des mindestens einen Magnetfeldes entlang der Schwenkachse (DA) eine Stärke von mehr als 0,55 Tesla aufweist.

4. Uhrenuntereinheit (200) nach einem der Ansprüche 1 bis 3, wobei die Welle (10) axial entlang der Schwenkachse (DA) durch ein Profil des Potenzials gebremst wird, wobei das Profil mindestens eine Barriere für ein magnetisches bzw. elektrostatisches Feld bildet, wobei die Barriere eine virtuelle ringförmige Kerbe bildet, die so angeordnet ist, dass sie den Lauf der Welle entlang der Schwenkachse (DA) bremst oder stoppt.

5. Uhrenuntereinheit (200) nach Anspruch 4, wobei die Welle (10) axial entlang der Schwenkachse (DA) nur durch eine Vielzahl von sogenannten Barrieren gebremst wird, deren Durchgang durch jede einen Teil der kinetischen Energie eines Stoßes absorbiert, wobei jede sogenannte Barriere die Grenze einer Potentialstufe bildet.

6. Uhrenuntereinheit (200) nach Anspruch 4 oder 5, wobei die Barrieren aufeinander folgen und entlang der Schwenkachse (DA) magnetische bzw. elektrostatische Feldstärken aufweisen, die von einer Betriebsposition der Welle (10) zu einem mechanischen oder magnetischen Anschlag, den die Hauptstruktur (100) aufweist, ansteigen.

7. Uhrenunterbaugruppe (200) nach Anspruch 6, wobei der Anschlag mechanisch ist und mit einem magnetischen Anschlag gepaart ist.

8. Uhr (1000) mit mindestens einer Uhrenunterbaugruppe (200) nach einem der Ansprüche 1 bis 7.

## Claims

1. Timepiece subassembly (200) for a watch, which subassembly includes a main structure (100) and an arbor (10) which can pivot about a pivot axis (DA) in at least one recess (14; 15) in said main structure (100), said arbor (10) including at least one surface (16; 21, 22) made of a magnetised or magnetically conductive material, or respectively made of an electrified or electrostatically conductive material, and said main structure including at least one pole piece (11; 31, 32) made of a magnetised or magnetically conductive material or respectively made of an electrified or electrostatically conductive material, said at least one surface or said at least one pole piece including a said magnetised material or respectively a said electrified material which is arranged so as to create a magnetic field or respectively an electrostatic field for holding said arbor (10) axially and radially, at least one said pole piece (11; 31, 32) being arranged to cooperate, by axial and radial attraction or repulsion, along said pivot axis (DA), with at least one said surface (16; 21, 22) in order to absorb an impact and return said arbor (10) to the operating position after said impact has ceased; **characterised in that** said at least one surface (16; 21, 22) and/or said at least one pole piece (11; 31, 32) include/ includes an alternation of magnetised zones, or respectively of electrified zones, with opposite polarities and/or said at least one surface or said at least one pole piece includes an alternation of diamagnetic and paramagnetic/ ferromagnetic zones, such that said arbor (10) is braked axially along said pivot axis (DA) by a magnetic potential, or respectively by an electrostatic potential, varying along the pivot axis (DA) and creating a resistive force resulting from cooperation, by attraction and repulsion, between said at least one pole piece (11; 31, 32) and said at least one surface (16; 21, 22).

2. Timepiece subassembly (200) according to claim 1, wherein said at least one magnetic field provides said attraction and repulsion of said arbor (10) axially and is substantially axisymmetric about said pivot axis (DA).

3. Timepiece subassembly (200) according to claim 2, wherein the arbor is made of steel and has a mass of 60 mg, and wherein the axial component of said at least one magnetic field, along said pivot axis (DA), has a strength greater than 0.55 Tesla.

4. Timepiece subassembly (200) according to any one of claims 1 to 3, wherein said arbor (10) is braked axially along said pivot axis (DA) by a profile of said potential, which profile forms at least one magnetic, or respectively electrostatic, field barrier, said barrier forming a virtual annular notch arranged to brake or stop the travel of said arbor along said pivot axis (DA).

5. Timepiece subassembly (200) according to claim 4, wherein said arbor (10) is braked axially along said pivot axis (DA) solely by a plurality of said barriers, the passage of each of which absorbs part of the kinetic energy from an impact, each said barrier constituting the limit of a potential bearing.

6. Timepiece subassembly (200) according to claim 4 or 5, wherein said barriers are successive and have, along said pivot axis (DA), magnetic or electrostatic field strengths which increase, from an operating position of said arbor (10), towards a mechanical or magnetic stop included in said main structure (100).

7. Timepiece subassembly (200) according to claim 6, wherein said stop is mechanical and is paired with a magnetic stop.

8. Watch (1000) including at least one timepiece subassembly (200) according to any one of claims 1 to 7.
